# FASCICULE DE BREVET EUROPEEN

(11) **EP 0 125 996 B1**
(45) Date de publication et mention de la délivrance du brevet: **22.07.1987**
(21) Numéro de dépôt: 84400953.0
(22) Date de dépôt: 10.05.1984
(51) Int. Cl.: G01N 35/04, B01L 9/06

(54) **Support modulaire pour récipients de dimensions variables, notamment pour appareils d'analyse**
Modularer Träger für Behälter verschiedener Grössen, insbesondere für Analysiergeräte
Modular holder for containers of different sizes, in particular for analyzers

(30) Priorité: 10.05.1983 FR 8307770; 26.01.1984 FR 8401180
(43) Date de publication de la demande: 21.11.1984
(73) Titulaire: JOUAN, Société Anonyme dite, F-44600 Saint Nazaire (FR)
(72) Inventeur: Monboisset, Emmanuel, F-44400 Rezé (FR)
(74) Mandataire: Jolly, Jean-Pierre

## Description

La présente invention concerne les supports de récipients utilisés dans des systèmes d'analyse à grande cadence de produits solides, liquides ou pâteux, par exemple de produits laitiers. Elle se rapporte plus particulièrement à un support modulaire utilisable avec des récipients de dimensions différentes, utilisés dans des systèmes d'analyse.

On sait que, dans de nombreuses techniques, il est d'un usage courant de procéder à des analyses répétitives d'échantillons de divers produits, soit avant d'utiliser ceux-ci comme matériau de base d'un procédé de transformation, soit pour contrôler leurs propriétés et pour vérifier si elles sont conformes aux normes imposées en fin d'un processus de fabrication.

On citera à titre d'exemple, sans que cela implique quelque limitation que ce soit, les analyses effectuées sur des produits laitiers, tels que le lait naturel, la crème, les glaces, le fromage blanc, les fromages, le lait condensé, la caséine, les yaourts ou autres. Dans un tel cas, les échantillons contenus dans un récipient -dit "pilulier", dans la technique- défilent à grande cadence sous un analyseur, par exemple à rayonnement infrarouge, qui détermine pour chaque échantillon un certain nombre de caractéristiques telles que la teneur en matières grasses, en protéine, en lactose, en solides totaux ou en solide non gras.

Les "piluliers" ont généralement la forme d'un gobelet cylindrique en verre ou en matière plastique, et ils reposent sur un support rigide, qui se déplace sur l'échantillonneur d'un appareil d'analyse automatique. Ce support rigide supporte en général une pluralité de gobelets et ceux-ci sont logés dans des alvéoles de diamètre approprié.

Aucune normalisation n'existe ni pour des supports, ni pour les "piluliers" recevant les échantillons, de sorte qu'ils ne sont pas interchangeables d'un appareil d'analyse à un autre et que, si, sur le même dispositif d'analyse, on utilise des piluliers de diamètres différents, il faut employer un support adapté à chacun de ces récipients.

On connaît déjà, par le brevet américain US 3 918 920, un dispositif support individuel de récipients cylindriques de diamètres variables. Ce dispositif comporte un corps cylindrique muni intérieurement de languettes faisant saillie vers l'axe dudit corps, les languettes étant aptes à s'écarter élastiquement l'une de l'autre pour recevoir un récipient et le maintenir en position serrée entre leurs bords.

Cependant un tel dispositif nécessite un support auxiliaire adapté au nombre de récipients à recevoir.

En outre, le système d'entraînement de ces supports varie aussi avec le type de support utilisé, de sorte qu'en cas de détérioration partielle, c'est l'ensemble du support qui doit être remplacé.

L'invention vise à remédier à cet inconvénient et propose un support modulaire individuel pour récipient ou pilulier, du type précité, à savoir pouvant recevoir des récipients cylindriques de diamètres variés et les maintenir fermenent en position, qui puisse être rendu solidaire de façon simple d'un support analogue en vue de constituer un ensemble rigide d'un nombre de supports désirés.

A cet effet, l'invention a pour objet un support pour récipient cylindrique utilisé dans des systèmes d'analyse comprenant une ossature en matière plastique constituant un logement ouvert à sa partie supérieure pour ledit récipient, ladite ossature comportant une pluralité de languettes faisant saillie vers l'intérieur dudit logement à partir de la partie supérieure, lesdites languettes étant aptes à s'écarter élastiquement les unes des autres pour s'adapter au diamètre dudit récipient et pour maintenir celui-ci latéralement, caractérisé en ce que ladite ossature a la forme générale d'un parallélépipède rectangle à arêtes verticales arrondies et comporte sur une face externe au moins un élément mâle d'assemblage et dans une face externe parallèle, au moins un élément femelle d'assemblage de profil complémentaire, disposé dans une position correspondante, les éléments mâle et femelle ayant la forme de cylindres à axe perpendiculaire à la base du support, le cylindre creux constituant l'élément femelle d'assemblage comporte à sa base au moins un ergot de verrouillage, et l'élément mâle associé est décalé en hauteur par rapport à la base du support d'une distance correspondant à la position de l'ergot par rapport à ladite base.

Cette disposition permet, en effet, la réalisation d'un "attelage" d'une pluralité de supports identiques pour les assembler en lignes sous forme de "racks" ou en lignes et colonnes sous forme de "paniers".

Les supports sont ainsi rendus solidaires par simple coulissement du ou des éléments mâles de l'un dans les éléments femelles de l'autre et forment ainsi un assemblage linéaire ou "rack". Ces "racks" peuvent également être assemblés selon des lignes parallèles et adjacentes au moyen d'un plaque comportant, sur une de ces faces, une série d'éléments mâles et, sur l'autre, une série d'éléments femelles, destinés à l'accrochage des éléments mâles et femelles correspondants des supports. On a ainsi un assemblage en lignes et colonnes formant un "panier" horizontal permettant de contenir le nombre désiré de supports dans les deux directions perpendiculaires des lignes et des colonnes.

L'échantillonnage se fait alors, soit par déplacament de l'organe de prélèvement sur chacun des échantillons, soit par déplacement des supports devant un organe de prélèvement fixe.

Les supports peuvent naturellement comporter à la base de leur ossature des volets reliés aux parois latérales de l'ossature.

Par ailleurs, une large fenêtre de visualisation peut être ménagée dans au moins une face frontale du support, tandis que sur la face opposée est prévue une large fenêtre d'entraînement du support. Ces caractéristiques permettent, en effet, l'analyse directe automatique des échantillons positionnés sur l'ensemble des supports assemblés et l'entraînement de cet ensemble.

Les dessins annexés, donnés à titre d'exemples non limitatifs, illustreront à présent deux formes de réalisation d'un support selon l'invention. Sur ces dessins:
La figure 1 montre une vue en perspective d'une première forme de réalisation d'un support comportant des languettes attachées horizontalement;
Les figures 2 et 3 sont des vues de ce même support, respectivement en élévation latérale et de dessus;
La figure 4 est une vue en coupe partielle selon la ligne IV-IV de la figure 3;
La figure 5 montre une vue en perspective d'une seconde forme de réalisation d'un support comportant des languettes verticales;
Les figures 6 et 7 sont des vues de ce même support, respectivement en élévation latérale et de dessus;
La figure 8 est une vue en coupe partielle selon la ligne IV-IV de la figure 7;
La figure 9 est une vue en perspective d'un mode d'assemblage en lignes et colonnes des supports.

Le support représenté sur les figures 1 à 4 comprend une ossature en matière plastique 1, par exemple en polypropylène ou en une autre matière semi-rigide, apte à se déformer facilement pour reprendre ensuite sa forme initiale par élasticité. L'ossature 1 a la forme d'un parallélépipède à section sensiblement carrée, ouvert à sa partie supérieure, à angles et arêtes arrondis. Apartir de la partie supérieure de chacune des arêtes, une languette 2, dirigée vers la base du support, fait saillie vers l'intérieur de celui-ci. Les languettes 2 maintiennent ainsi latéralement les récipients en forme de gobelets logés dans le support. Suivant le diamètre de ces récipients, les languettes 2 sont plus ou moins rabattues latéralement et vers le fond et peuvent ainsi se conformer à des piluliers de dimensions largement différentes.

Un support modulaire conforme à l'invention pourra recevoir des récipients de diamètres très différents et suffira en général à couvrir toute la gamme des diamètres -26 à 40 mm- des piluliers en matière plastique les plus répandus.

Le fond de l'ossature 1 est constitué de volets 3 attenants aux parois latérales. La forme du fond du module permet, outre une évacuation aisée de l'eau de lavage, l'extraction en bloc de tous les flacons par une simple poussée du bas vers le haut.

Pour permettre aux utilisateurs de visusaliser l'échantillon à analyser contenu dans le récipient que maintient le support, les parois latérales de celui-ci sont percées d'ouvertures. Parmi celles-ci, l'ouverture 4 ménagée dans la paroi frontale est de grandes dimensions, de manière à permettre à un lecteur de code approprié de lire un code d'identification porté par le pilulier. L'ouverture 5 ménagée dans la face arrière, au-dessous d'un dosseret de renfort 11, est également de grande dimension, car elle fait office de trou d'entraînement sur toute sa hauteur. Le surcroît d'épaisseur du matériau à cet endroit permet à l'ergot d'entraînement de l'échantillonneur d'accrocher sans défaut chaque module pour l'avance du rack pas à pas.

Pour permettre d'assembler en un "rack" rigide plusieurs supports identiques, des organes d'assemblage femelles, constitués par deux cylindres creux parallèles 6, sont formés dans l'une des parois du support 1, à l'intérieur duquel ils font saillie, tandis que, dans des positions correspondantes de la paroi opposéé, deux organes mâles 7, constitués par des cylindres de profil complémentaire des cylindres creux 6, font saillie à l'extérieur de la paroi à laquelle ils sont attenants par des pattes 8.

A la base des cylindres femelles 6, un ergot de verrouillage 9 est prévu à l'intérieur de ceux-ci, afin de maintenir en position la base des cylindres mâles 7, qui est décalée par rapport à la base du support 1 d'une distance correspondant à la position de l'ergot 9. Ces cylindres 7 sont introduits de bas en haut dans les cylindres femelles 6, de sorte que l'ergot 9 s'escamote au passage du cylindre 7, pour revenir ensuite à sa position initiale en verrouillant ainsi en position le cylindre 7. Dans la paroi du cylindre creux 6 est prévue une fente 10, qui s'étend le long d'une génératrice du cylindre, mais est fermée à sa partie supérieure. En cas de nécessité, il est ainsi possible de désolidariser deux supports assemblés en écartant à leur base les lèvres des fentes 10 des cylindres creux 6, de manière à dégager la partie inférieure des cylindres mâles 8 de l'ergot 9 correspondant.

Les ergots 9 pourront être éventuellement supprimés et les fentes 10 ouvertes sur toute leur longueur pour certains supports destinés à être disposés aux extrémités d'un train de plusieurs supports assemblés, afin de permettre un assemblage et un désassemblage faciles de ces supports avec d'autres "racks".

Comme représenté sur les figures 5 à 8, le support peut également comprendre des ailettes verticales 2' faisant saillie vers l'intérieur de l'ossature. Ces ailettes 2' présentent à leur partie supérieure un profil arrondi, qui permet le guidage et le positionnenent des récipients lors de leur introduction dans l'ossature 1, les ailettes 2' sont rattachées à l'ossature sur toute leur hauteur et sont douées de ce fait d'une élasticité qui les applique fermement sur les parois du récipient en place dans le support, maintenant ainsi celui-ci latéralement, et qui est susceptible de les rappeler à leur position initiale dès que le récipient a été retiré du support.

Dans la forme de réalisation illustrée par la figure 7, les ailettes 2' sont orientées vers l'axe du support, mais il va de soi qu'elles peuvent avoir toute autre orientation angulaire assurant un bon maintien du récipient.

Les éléments d'assemblage cylindrique 6 et 7 comportent à leur partie supérieure une partie conique empêchant les éléments mâles 7 de sortir par le haut. Dans la paroi du cylindre creux 6 est prévue une fente 10, qui s'étend sur toute la hauteur d'une génératrice.

Comme mentionné précédemment, les supports peuvent être assemblés linéairement, ou en "racks", au moyen de leurs éléments d'assemblage 6 et 7. Plusieurs racks peuvent également être accrochés sur une plaque 13 (figure 9) par leur supports d'extrémité. On a représenté sur la figure 9 quatre racks 17, 18, 19, 20 de trois supports chacun, fixés sur la face arrière de la plaque 13. A cet effet, la plaque 13 comporte, sur une de ses faces, une série d'éléments mâles 15, et sur l'autre, une série d'éléments femelles 14, ces éléments étant destirés à venir s'emboîter avec les éléments complémentaires 6 et 7 des supports. Les assemblages liréaires ou racks peuvent donc être accrochés sur les deux faces de la plaque 13.

De plus, les plagues 13 comportent des poignées de transport 16.

L'ouverture du fond de chaque support permet la lecture des étiquettes des récipients en cours d'analyse par extraction du récipient par une simple poussée du bas vers le haut.

Naturellement, le support conforme à l'invention peut être réalisé en toutes les dimensions désirées. Dans la pratique, un unique module d'une hauteur d'environ 50 mm et de 50 mm de côté (largeur des rails des échantillonneurs usuels) peut s'accommoder de tous les types de récipients ou piluliers en usage dans les techniques d'analyse.

La présente invention apporte donc un progrès technique dans le domaine des supports de récipients contenant des échantillons en permettant de les assembler en lignes ou en lignes et colonnes de façon modulaire.

## Revendications

1. Support pour récipient cylindrique utilisé dans des systèmes d'analyse comprenant une ossature (1) en matière plastique constituant un logement ouvert à sa partie supérieure pour ladit récipient, ladite ossature comportant une pluralité de languettes (2, 2') faisant saillie vers l'intérieur dudit logement à partir de la partie supérieure, lesdites languettes (2, 2') étant aptes à s'écarter élastiquement les unes des autres pour s'adapter au diamètre dudit récipient et pour maintenir celui-ci latéralement, caractérisé en ce que ladite ossature (1) a la forme générale d'un parallélépipède rectangle à arêtes verticales arrondies et comporte sur une face externe au moins un élément mâle d'assamblage (7) et dans une face externe parallèle, au moins un élément femelle (6) d'assemblage de profil complémentaire, disposé dans une position correspondante, les éléments mâle (7) et femelle (6) ayant la forme de cylindres à axe perpendiculaire à la base du support, le cylindre creux (6) constituant l'élément femelle d'assemblage comporte à sa base au moins un ergot (9) de verrouillage et l'élément mâle (7) associé est décalé en hauteur par rapport à la base du support d'une distance correspondant à la position de l'ergot (9) par rapport à ladite base.

2. Support selon la revendication 1, caractérisé en ce que le cylindre creux (6) constituant l'élément femelle d'assemblage comporte une fente (10) s'étendant suivant une génératrice, mais fermée à sa partie supérieure.

3. Support pour récipient selon la revendication 1, caractérisé en ce que l'élément femelle (6) est constitué par un tube dont l'alésage sa termine à sa partie supérieure par une portion de diamètre rétréci.

4. Support pour récipient selon l'une des revendications 1 et 3, caractérisé en ce que la fente (10) de l'élément femelle (6) s'étend sur toute sa hauteur.

5. Support pour récipient selon l'une des revendications précédentes, caractérisé en ce que plusieurs assemblages linéaires de supports, ou "racks", peuvent être assemblés selon des lignes parallèles et adjacentes au moyen d'une plaque (13), comportant sur une de ses faces une série d'éléments mâles (15) et, sur l'autre, une série d'éléments femelles (14) destinés à l'accrochage des éléments (6) et (7) respectivement femelles et mâles correspondants des supports.

6. Support pour récipient selon la revendications 5, caractérisé en ce que ladite plaque (13), comporte une poignére (16) de transport.

7. Support selon l'une des revendications précédentes, caractérisé en ce que la base de ladite ossature (1) est constituée par des volets (3) reliés aux parois latérales de l'ossature.

8. Support selon l'une des revendications précédentes, caractérisé en ce qu'une large fenêtre (4) de visualisation est ménagée dans au moins une face frontale du support, tandis que, sur la face opposée est prévue une large fenêtre (5) d'entraînement du support.

## Patentansprüche

1. Träger für einen zylindrischen Behälter zur Verwendung für Analysesysteme mit einer Trägerkonstruktion (1) aus Plastik mit einer Aufnahmeöffnung für den Behälter an der Oberseite, wobei die Trägerkonstruktion mehrere Zungen (2,2') aufweist, die ausgehend von der Oberseite in das Innere der Aufnahmeöffnung ragen, wobei die Zungen (2, 2') elastisch unabhängig voneinander verbiegbar sind, um sich dem Durchmesser des Behälters anzupassen und diesen seitlich zu halten, dadurch gekennzeichnet, daß die Trägerkonstruktion die allgemeine Form eines rechteckigen Parallelepipeds mit vertikalen abgerundeten Seitenkanten, auf einer Außenfläche wenigstens ein Zusammenbauelement (7) und auf einer parallelen Außenfläche wenigstens ein Gegenstück (6) zum Zusammenbauen mit komplementärem Profil in einer entsprechenden Position aufweist, daß das Element (7) und das Gegenstück (6) zylindrische Form mit einer zur Basis des Trägers normalen Achse aufweisen, daß der das Gegenstück (6) bildende Hohlzylinder an seiner Basis wenigstens einen Verriegelungshaken (9) aufweist und daß das entsprechende Element (7) relativ zur Basis des Trägers in Höhenrichtung um einen der Position des Hakens (9) relativ zur Basis entsprechenden Weg verschoben wird.

2. Träger nach Anspruch 1, dadurch gekennzeichnet, daß der das Gegenstück zum Zusammenbauen bildende Hohlzylinder (6) einen sich längs einer Erzeugenden erstreckenden Schlitz (10) aufweist, der an der Oberseite geschlossen ist.

3. Träger für einen Behälter nach Anspruch 1, dadurch gekennzeichnet, daß das Gegenstück (6) von einem Rohr gebildet wird, dessen Bohrung an der Oberseite in einem Bereich mit verringertem Durchmesser endet.

4. Träger für einen Behälter nach einem der Ansprüche 1 bis 3, dadurch gekennzeichnet daß der Schlitz (10) des Gegenstückes (6) sich über die gesamte Höhe erstreckt.

5. Träger für einen Behälter nach einem der vorangehenden Ansprüche, dadurch gekennzeichnet, daß mehrere lineare Sätze von Trägern, oder "Racks", längs parallelen Linien und an wenigstens eine Platte (13) anschließend zusammengebaut werden können, wobei die Platte an einer ihrer Flächen eine Serie von Elementen (15) und auf der anderen Fläche eine Serie von Gegenstücken (14) zum Einhängen von entsprechenden Elementen (7) bzw. Gegenstücken (6) der Träger aufweist.

6. Träger für einen Behälter nach Anspruch 5, dadurch gekennzeichnet, daß die Platte (13) einen Tragegriff (16) aufweist.

7. Träger nach einem der vorangehenden Ansprüche, dadurch gekennzeichnet, daß die Basis der Trägerkonstruktion (1) von an den Seitenwänden der Trägerkonstruktion befestigten Klappen (3) gebildet wird.

8. Träger nach einem der vorangehenden Ansprüche, dadurch gekennzeichnet, daß ein großes Sichtfenster (4) in wenigstens einer Frontfläche des Trägers angeordnet ist, während in der gegenüberliegenden Fläche ein großes Fenster (5) zur Handhabung des Trägers vorgesehen ist.

## Claims

1. A support for a cylindrical container which is used in analysis systems, comprising a frame structure (1) of plastics material forming a housing open in its upper part to receive said container, said frame structure comprising a plurality of tongue portions (2, 2') which project inwardly of said housing from the upper part, said tongue portions (2, 2') being capable of moving resiliently apart from each other to adapt to the diameter of said container and to hold same laterally, characterised in that said frame structure (1) is in the general form of a right- angled parallelepided with rounded vertical corners and comprises on an outside face at least one male assembly element (7) and in a parallel outside face at least one female assembly element (6) of complementary profile, disposed in a corresponding position, the male and female elements (7, 6) being in the form of cylinders with the axis thereof perpendicular to the base of the support, the hollow cylinder (6) forming the female assembly element comprises at its base at least one locking catch (9) and the associated male element (7) is displaced in respect of height with respect to the base of the support by a distance corresponding to the position of the catch (9) with respect to said base.

2. A support according to claim 1 characterised in that the hollow cylinder (6) forming the female assembly element comprises a slot (10) which extends along a generatrix but which is closed in its upper part.

3. A support for a container according to claim 1 characterised in that the female element (6) is formed by a tube whose bore is terminated in its upper part by a portion of reduced diameter.

4. A support for a ccntainer according to one of claims 1 and 3 characterised in that the slot (10) in the female element (6) extends over the full height thereof.

5. A support for a container according to one of the preceding claims characterised in that a plurality of linear assemblies of supports or "racks" can be assembled along parallel and adjacent lines by means of a plate (13) comprising on one of its faces a series of male elements (15) and on the other a series of female elements (14) which are intended for coupling engagement of the corresponding respectively female and male elements (6 and 7) of the supports.

6. A support for a container according to claim 5 characterised in that said plate (13) comprises a transportation handle (16).

7. A support according to one of the preceding claims characterised in that the base of said frame structure (1) is formed by flaps (3) connected to the side walls of the frame structure.

8. A support according to one of the preceding claims characterised in that a wide display window (4) is provided in at least one frontal face of the support while provided at the opposite face is a wide window (5) for entrainment of the support.
